# EUROPÄISCHE PATENTSCHRIFT

(11) **EP 0 945 620 B1**
(45) Veröffentlichungstag und Bekanntmachung des Hinweises auf die Patenterteilung: **28.06.2006**
(21) Anmeldenummer: 99104516.2
(22) Anmeldetag: 06.03.1999
(51) Int. Cl.: F04B 49/08, F24D 19/10, F04D 15/00

(54) **Pumpe mit integrierter Leistungsregelung**
Pump with integrated power control
Pompe avec régulation de la puissance intégrée

(30) Priorität: 24.03.1998 DE 19812784
(43) Veröffentlichungstag der Anmeldung: 29.09.1999
(73) Patentinhaber: WILO AG, 44263 Dortmund (DE)
(72) Erfinder: Kettner, Thorsten Dr., 45711 Datteln (DE); Resch, Jürgen, 44534 Lünen (DE)
(74) Vertreter: COHAUSZ DAWIDOWICZ HANNIG & SOZIEN

(56) Entgegenhaltungen:
- EP-A- 0 730 213
- DE-A- 3 105 373
- FR-A- 2 524 970
- KUNZ U: "TOMORROW'S PUMP CONTROL SYSTEMS" WORLD PUMPS,GB,TRADE AND TECHNICAL PRESS LTD. MORDEN, Nr. 340, 1. Januar 1995 (1995-01-01), Seiten 25-29, XP000486932 ISSN: 0262-1762
- PATENT ABSTRACTS OF JAPAN vol. 010, no. 088 (M-467), 5. April 1986 (1986-04-05) & JP 60 226635 A (MATSUSHITA DENKI SANGYO KK), 11. November 1985 (1985-11-11)

## Beschreibung

Die Erfindung betrifft eine Pumpe mit im oder am Pumpengehäuse integrierter Leistungsregelung, wobei in Abhängigkeit der Temperatur des Fördermediums der von der Pumpe einzuhaltende Differenzdruck eingestellt wird.

Die automatische Leistungsanpassung von Umwälzpumpen mit elektronischer Leistungsregelung ermöglicht eine hydraulische Optimierung der Anlagenverhältnisse und dadurch Energie-/Betriebskosteneinsparungen. Durch die heute verfügbaren Regelungsverfahren nach konstantem oder variablem Differenzdrucksollwert lassen sich alle mengenvariablen Heizungsanlagen mit diesem Pumpensystem hydraulisch optimieren. Differenzdruckgeregelte Pumpen sind jedoch nicht für mengenkonstante Rohrnetze (z.B. Einrohrsysteme) oder bei Wärmegewinnung mittels Brennwerttechnik einsetzbar.

Eine Heizungsanlage in Brennwerttechnik ist beispielsweise aus der DE 44 12 181 bekannt. Sie offenbart eine Heizungsanlage mit einem Heizkreis und einem hydraulischen Ausgleich, wobei eine oder mehrere Pumpen jeweils in den Rücklauf eines Brennwertgerätes integriert sind und die Rücklauftemperaturen aller Brennwertgeräte sowie der des Heizkreises gemessen und zur Energie- und Betriebskosteneinsparung derart verglichen werden, dass anhand des Vergleichswerts der Volumenstrom durch die jeweilige Pumpe eingestellt wird. Hierzu wird ein externer Regler verwendet, der im Falle einer höheren Rücklauftemperatur bei den Brennwertgeräten im Gegensatz zur Rücklauftemperatur vom Heizkreis den Volumenstrom durch das betreffende Gerät reduziert. Es wird auf eine Volumenstromregelung abgestellt, die jedoch keine hydraulisch optimale Einstellung des Heizungssystems bewirkt.

Bei der Regelung von Pumpen für mengenkonstante Systeme bietet sich mit der zu messenden Medientemperatur eine Führungsgröße zur stufenlosen Leistungsanpassung bzw. -regelung an. In der Regelungsart Δp-T verändert die Elektronik den von der Pumpe einzuhaltenden Differenzdruck-Sollwert in Abhängigkeit der gemessenen Medientemperatur. Mit steigender Temperatur wird der Sollwert angehoben, das heißt Drehzahl und Fördermenge nehmen zu, mit sinkender Temperatur wird der Sollwert reduziert, das heißt Drehzahl und Fördermenge nehmen ab.

Eine derartige Regelung ist dagegen bei Brennwertanlagen nicht sinnvoll, da bei der Brennwerttechnik die Höhe der Energieausnutzung im Wesentlichen von der Rücklauftemperatur des Heizsystems abhängt. Je niedriger die Rücklauftemperatur bei der Brennwerttechnik ist, umso höher ist die Energienutzung. Der Einsatz einer Δp-T Regelungsart mit positivem Reglerwirksinn schließt sich daher aus.

Aufgabe der Erfindung ist es, eine Regelungsart für eine elektronisch geregelte Pumpe zu finden, die den optimalen Einsatz für die Brennwerttechnik ermöglicht, indem die Forderung nach einer möglichst niedrigen Rücklauftemperatur erfüllt wird. Auch soll diese Pumpe wahlweise in einem System zur Kälteregelung einsetzbar sein.

Erfindungsgemäß wird diese Aufgabe durch eine Pumpe mit den Merkmalen des kennzeichnenden Teils des Anspruchs 1 gelöst. Weitere erfindungsgemäße Ausgestaltungen ergeben sich durch die Merkmale der Unteransprüche. Durch die erfindungsgemäße Pumpe wird die sonst notwendige Kommunikation zwischen Kessel und Pumpe bei der Brennwerttechnik nicht mehr benötigt. Auch muss die Pumpe nicht mehr in den Brenner direkt integriert werden. Hierdurch werden aufwendige Datenleitungen und/oder Funkstrecken vermieden.

Wie bereits angeführt, ist der Energienutzen bei der Brennwerttechnik und/oder bei einer Kälteregelung dann umso höher, je niedriger die Rücklauftemperatur ist. Die möglichst niedrigere Rücklauftemperatur wird durch eine Pumpe mit einer Δp-T Regelung mit negativem Reglerwirksinn von der Pumpe selbst eingeregelt, da mit steigender Temperatur die Drehzahl der Pumpe reduziert wird. Die Folge ist, dass die Fördermenge sinkt und damit auch die Rücklauftemperatur. Bei einer sinkenden Rücklauftemperatur wird die Drehzahl der Pumpe dagegen erhöht. Die Folge ist, dass die Fördermenge steigt und damit auch die an das System abgegebene Wärmemenge.

Der zur Messung der Medientemperatur notwendige Temperaturfühler kann entweder direkt in der Pumpe oder in deren Nähe montiert oder integriert sein. Wird die Information über die Medientemperatur außerhalb der Pumpe erfasst und der Pumpenregelung zugeführt, so kann dies über eine Funkstrecke und über eine Datenleitung erfolgen. Auch ist es denkbar, die Datensignale mittels Licht, insbesondere Infrarotlicht, zu übertragen. Es versteht sich von selbst, dass der Regelzusammenhang beliebig vorgebbar bzw. einprogrammierbar ist, damit die Pumpe den jeweiligen Erfordernissen des Leitungssystems und den daran angeschlossenen Komponenten anpassbar ist.

Es ist darüber hinaus möglich, dass bei bestimmten, frei festlegbaren Temperaturen, die Pumpe mit Sonderfunktionen, wie z.B. Abschalten, Pausenzeiten oder ähnlichem, reagiert. Sofern die erfindungsgemäße Pumpe in einem Heizungssystem eingebaut wird, kann sie hierdurch die Nachtabsenkung der Heizungsanlage selbständig erkennen und aus energiespar-technischen Gründen die Pumpenleistung automatisch reduzieren.

In der Figur ist der charakteristische Unterschied zwischen einer Δp-T Regelung mit positiven und negativem Reglerwirksinn dargestellt. Bei der Regelungsart Δp-T mit positivem Reglerwirksinn wird mit steigender Temperatur die Drehzahl der Pumpe erhöht. Dagegen wird mit steigender Temperatur bei der Δp-T Regelung mit negativem Reglerwirksinn die Drehzahl der Pumpe reduziert.

## Patentansprüche

1. Pumpe mit im oder am Pumpengehäuse integrierter Leistungsregelung, wobei in Abhängigkeit der Temperatur des Fördermediums der von der Pumpe einzuhaltende Differenzdruck geregelt wird,
**dadurch gekennzeichnet, dass**
der Regelungszusammenhang zwischen der Temperatur des Fördermediums und dem von der Pumpe einzuregelnden Differenzdruck einer monoton fallenden Funktion entspricht.

2. Differenzdruckgeregelte Pumpe nach Anspruch 1,
**dadurch gekennzeichnet, dass**
die Pumpe in einem Heizungssystem im Rücklauf montiert ist und dass der Heizkessel in Brennwerttechnik arbeitet.

3. Differenzdruckgeregelte Pumpe nach Anspruch 1,
**dadurch gekennzeichnet, dass**
die Pumpe in einem System zur Kälteregelung eingesetzt wird.

4. Differenzdruckgeregelte Pumpe nach einem der vorhergehenden Ansprüche,
**dadurch gekennzeichnet, dass**
der Temperaturfühler zur Erfassung der Mediumtemperatur an oder in der Pumpe oder dem Regelmodul integriert ist.

5. Differenzdruckgeregelte Pumpe nach einem der vorhergehenden Ansprüche,
**dadurch gekennzeichnet, dass** die
Information über die Mediumtemperatur außerhalb der Pumpe erfasst und der Pumpenregelung zugeführt wird.

6. Differenzdruckgeregelte Pumpe nach einem der vorhergehenden Ansprüche,
**dadurch gekennzeichnet, dass** die
Steilheit der Kennlinie, die den Zusammenhang zwischen dem Differenzdruck und der Mediumtemperatur definiert, insbesondere abschnittsweise, beliebig einstellbar ist.

7. Differenzdruckgeregelte Pumpe nach einem der vorhergehenden Ansprüche
**dadurch gekennzeichnet, dass** für die
Kennlinie, die den Zusammenhang zwischen dem Differenzdruck und der Mediumtemperatur definiert, beliebige Grenzwerte vorgegeben werden können.

8. Differenzdruckgeregelte Pumpe nach einem der vorhergehenden Ansprüche,
**dadurch gekennzeichnet, dass** bei
bestimmten, frei festlegbaren Temperaturen, die Pumpe mit Sonderfunktionen wie Abschalten, Pausezeiten o.a. reagiert.

9. Differenzdruckgeregelte Pumpe nach einem der vorherigen Ansprüche,
**dadurch gekennzeichnet, dass** eine in
einem Heizungssystem eingebaute Pumpe die Nachtabsenkung der Heizungsanlage selbständig erkennt und die Pumpenleistung automatisch reduziert.

## Claims

1. A pump with a power control device integrated either in or on the pump housing, by means of which the differential pressure to be maintained by the pump is regulated as a function of the temperature of the conveyed medium, **characterized by the fact that** the control relationship between the temperature of the conveyed medium and the differential pressure to be regulated by the pump is a monotonously decreasing function.

2. A differential-pressure-controlled pump according to claim 1, **characterized by the fact that** the pump is installed in the return line of a heating system and that the heating boiler operates as a condensing boiler.

3. A differential-pressure-controlled pump according to claim 1, **characterized by the fact that** the pump is used in a system for cooling control.

4. A differential-pressure-controlled pump according to any of the preceding claims, **characterized by the fact that** the temperature sensor for sensing the medium temperature is integrated on or in the pump or the control module.

5. A differential-pressure-controlled pump according to any of the preceding claims, **characterized by the fact that** the information relating to the medium temperature is registered outside the pump and fed to the pump control.

6. A differential-pressure controlled pump according to any of the preceding claims, **characterized by the fact that** the steepness of the characteristic curve defining the relationship between the differential pressure and the medium temperature can be adjusted at will, in particular in segments.

7. A differential-pressure-controlled pump according to any of the preceding claims, **characterized by the fact that** any desired limit values may be set for the characteristic curve defining the relationship between the differential pressure and the medium temperature.

8. A differential-pressure-controlled pump according to any of the preceding claims, **characterized by the fact that,** at certain, freely definable temperatures, the pump responds with special functions such as shut-down, pause times, or similar.

9. A differential-pressure-controlled pump according to any of the preceding claims, **characterized by the fact that** a pump installed in a heating system autonomously detects the heating system's temperature reduction at night and automatically reduces the pump power.

## Revendications

1. Pompe avec régulation de débit intégrée sur ou dans le carter de pompe la pression différentielle devant être respectée par la pompe étant régulée en dépendance de la température du liquide refoulé,
**caractérisée par le fait que** la relation de régulation entre la température du liquide refoulé et la pression différentielle devant être réglée par la pompe correspond à une fonction décroissante de manière monotone.

2. Pompe régulée en pression différentielle selon la revendication 1,
**caractérisée par le fait que** la pompe est montée dans un système de chauffage dans le retour et que la chaudière de chauffage travaille en technique de puissance calorifique.

3. Pompe régulée en pression différentielle selon la revendication 1,
**caractérisée par le fait que** la pompe est mise en oeuvre dans un système pour la régulation de froid.

4. Pompe régulée en pression différentielle selon l'une des revendications précédentes,
**caractérisée par le fait que** le capteur de température pour détecter la température du liquide est intégré sur ou dans la pompe ou le module de régulation.

5. Pompe régulée en pression différentielle selon l'une des revendications précédentes,
**caractérisée par le fait que** l'information sur la température du liquide est détectée à l'extérieur de la pompe et amenée à la régulation de la pompe.

6. Pompe régulée en pression différentielle selon l'une des revendications précédentes,
**caractérisée par le fait que** la raideur de pente de la ligne caractéristique, qui définit la relation entre la pression différentielle et la température du liquide, peut être réglée de manière quelconque, en particulier par sections.

7. Pompe régulée en pression différentielle selon l'une des revendications précédentes,
**caractérisée par le fait que** des valeurs limites quelconques peuvent être prédéfinies pour la raideur de pente de la ligne caractéristique qui définit la relation entre la pression différentielle et la température du liquide.

8. Pompe régulée en pression différentielle selon l'une de revendications précédentes,
**caractérisée par le fait que,** dans le cas de températures déterminées pouvant être fixées librement, la pompe réagit avec des fonctions particulières telles que mise hors circuit, temps de pause ou autres.

9. Pompe régulée en pression différentielle selon l'une des revendications précédentes,
**caractérisée par le fait qu'**une pompe incorporée dans un système de chauffage reconnaît de manière autonome l'abaissement nocturne de l'installation de chauffage et réduit automatiquement le débit de la pompe.
